# EUROPÄISCHE PATENTSCHRIFT

(11) **EP 2 162 608 B1**
(45) Veröffentlichungstag und Bekanntmachung des Hinweises auf die Patenterteilung: **30.03.2011**
(21) Anmeldenummer: 08760408.8
(22) Anmeldetag: 03.06.2008
(51) Int. Cl.: F02D 35/02, F02D 41/14, F02P 19/02

(54) **VERFAHREN UND VORRICHTUNG ZUM STEUERN EINER NACHGLÜHTEMPERATUR IN EINEM DIESEL-VERBRENNUNGSMOTOR**
METHOD AND APPARATUS FOR CONTROLLING AN AFTERGLOW TEMPERATURE IN A DIESEL INTERNAL COMBUSTION ENGINE
PROCÉDÉ ET DISPOSITIF POUR COMMANDER UNE TEMPÉRATURE DE POST-CHAUFFAGE DANS UN MOTEUR À COMBUSTION INTERNE DIESEL

(30) Priorität: 28.06.2007 DE 102007029912; 14.09.2007 DE 102007044003
(43) Veröffentlichungstag der Anmeldung: 17.03.2010
(73) Patentinhaber: Robert Bosch GmbH, 70442 Stuttgart (DE)
(72) Erfinder: SCHUMACHER, Herbert, 70839 Gerlingen (DE); HONDROS, Christos, 70327 Stuttgart (DE)
(86) Internationale Anmeldenummer: PCT/EP2008/056824
(87) Internationale Veröffentlichungsnummer: WO 2009/000614

(56) Entgegenhaltungen:
- EP-A- 1 852 604
- DE-A1- 3 131 191
- DE-A1- 3 502 966
- DE-A1- 4 403 029
- JP-A- 59 108 877
- US-A- 4 478 181

## Beschreibung

### Technisches Gebiet

Die Erfindung betrifft ein Verfahren und eine Vorrichtung zum Ansteuern eines Glühstiftes/ Glühkerze in einem Dieselmotor zum Einstellen der Nachglühtemperatur.

### Stand der Technik

Selbstzündende Verbrennungsmotoren weisen üblicherweise Glühstifte auf, um die Zündung eines Kraftstoff-Luft-Gemisches in der Brennkammer bei einem Kaltstart zu unterstützen. Auch unmittelbar nach einem Starten des Motors wird der Glühstift weiterhin angesteuert, bis sich der Motor ausreichend erwärmt hat, sodass die Zündung ohne zusätzliche Heizung des Luft-Kraftstoffgemisches selbsttätig erfolgen kann.

Die Glühstifte werden bislang nach dem Start des Motors in Abhängigkeit von der Kühlwassertemperatur, dem Atmosphärendruck der Umgebung und abhängig von der Anzahl der Motorzyklen nach dem Starten des Motors mithilfe eines Kennfelds eingestellt Die optimale Nachglühtemperatur ist jedoch von der Qualität des verwendeten Kraftstoffes, von der Bauart des Kraftfahrzeugs, in dem der Verbrennungsmotor eingesetzt wird und von baulichen Toleranzen des Motors, wie z.B. dem Abstand des in den Brennraum des Motors eingespritzten Kraftstoffstrahls zum Glühstift abhängig.

Die Lebensdauer eines Glühstiftes wird erheblich durch die Glühtemperatur, auf die der Glühstift aufgeheizt wird, beeinflusst. Daher wird üblicherweise die Glühtemperatur nach dem Starten des Motors gemäß dem erwähnten Kennfeld reduziert, um die Lebensdauer des Glühstiftes zu erhöhen. Da das Kennfeld mögliche bauliche Toleranzen des Motors, verschiedene Kraftstoffqualitäten und verschiedene Arten von Kraftfahrzeugen, in die der Motor eingesetzt ist, berücksichtigen muss, wird über das Kennfeld die Nachglühtemperatur des Glühstiftes tendenziell höher eingestellt als bei manchen Verbrennungsmotoren für den ordnungsgemäßen Ablauf eines Verbrennungsvorgangs tatsächlich benötigt wird.

Ein Verfahren und Vorrichtung zum Betreiben einer Glüheinrichtung in einem Motor ist bereits aus der DE 35 02 966 A1 bekannt.

### Offenbarung der Erfindung

Es ist daher Aufgabe der vorliegenden Erfindung, ein Verfahren und eine Vorrichtung zur Verfügung zu stellen, mit der eine Nachglühtemperatur in einem selbstzündenden Verbrennungsmotor so eingestellt werden kann, dass die Lebensdauer des Glühstiftes erhöht wird.

Diese Aufgabe wird durch das Verfahren gemäß Anspruch 1 sowie durch die Vorrichtung gemäß dem nebengeordneten Anspruch gelöst.

Die vorliegende Erfindung sieht vor, die Nachglühtemperatur abhängig von dem Motorverhalten bei einem definierten Betriebspunkt einzustellen. Dazu wird z.B. ausgehend von einer maximal möglichen (zulässigen) Glühtemperatur, die beim Motorstart eingestellt wird, die Nachglühtemperatur nach dem Motorstart bei dem definierten Betriebspunkt des Motors reduziert und überprüft, ob die durch eine Drehzahlregelung des Motors geforderte Kraftstoffmenge wesentlich erhöht wird oder nicht. Wird festgestellt, dass die einzuspritzende Kraftstoffmenge sich erhöht und/oder der Motor unruhiger läuft (nicht Teil der Erfindung) so liegt die eingestellte Nachglühtemperatur zu niedrig und wird entsprechend wieder erhöht. Ist der Motorbetrieb auch nach Absenkung der Glühtemperatur einwandfrei, kann durch z.B. schrittweises weiteres Absenken die Temperaturgrenze ermittelt werden, die für einen einwandfreien Motorbetrieb erforderlich ist. Ein solches Verfahren ermöglicht es, die Nachglühtemperatur optimal auf den Motor einzustellen, wobei bauliche Toleranzen des Motors, die Kraftstoffqualität sowie weitere das Verbrennungsverhalten des Motors beeinflussende Parameter automatisch bei dem Einstellen der Nachglühtemperatur berücksichtigt werden. Die Lebensdauer des Glüh stiftes wird geschont, da die Nachglühtemperatur schon nach dem Motorstart kontinuierlich auf eine für die Verbrennung ausreichende Nachglühtemperatur gesenkt wird.

Weitere vorteilhafte Ausgestaltungen der Erfindung sind in den abhängigen Ansprüchen angegeben.

Gemäß einem Aspekt ist ein Verfahren zum Einstellen einer Nachglühtemperatur in einem selbstzündenden Verbrennungsmotor vorgesehen. Die Nachglühtemperatur wird bei einem definierten Betriebszustand des Verbrennungsmotors solange reduziert, bis eine Änderung eines Betriebsparameters aufgrund des Reduzierens der Nachglühtemperatur zur Beibehaltung des definierten Betriebszustandes, insbesondere zur Beibehaltung der eingespritzten Kraftstoffmenge erforderlich ist.

Weiterhin kann nach dem Starten des Verbrennungsmotors die Nachglühtemperatur auf eine maximale Nachglühtemperatur eingestellt werden. Vorzugsweise kann die Änderung des Betriebsparameters eine Erhöhung einer eingespritzten Kraftstoffmenge umfassen. Auch kann die Nachglühtemperatur bei Erreichen einer Mindest-Nachglühtemperatur nicht weiter reduziert werden. Gemäß einer Ausführungsform kann die Änderung des Betriebsparameters aufgrund einer Drehzahlregelung durchgeführt werden.

Um den Motor nach einer zu hohen Reduzierung der Nachglühtemperatur wieder auf einen optimalen Betrieb einzustellen, kann nach einer erforderlichen Änderung des Betriebsparameters die Nachglühtemperatur erhöht werden.

Gemäß einer Ausführungsform kann die Änderung des Betriebsparameters abgeschätzt werden, indem ein zeitlicher Gradient des Betriebsparameters während des Reduzierens der Nachglühtemperatur ermittelt wird, wobei erkannt wird, dass eine Änderung des Betriebsparameters erforderlich ist, wenn der Gradient einen bestimmten Schwellwert übersteigt.

Gemäß einer weiteren Ausführungsform kann erkannt werden, dass eine Änderung des Betriebsparameters erforderlich ist, wenn ein Mittelwert des Betriebsparameters über einen bestimmten Zeitraum größer oder um einen bestimmten Betrag größer ist als ein Mittelwert des Betriebsparameters über einen vorangehenden Zeitraum.

Gemäß einem weiteren Aspekt ist eine Vorrichtung zum Einstellen einer Nachglühtemperatur für einen selbstzündenden Verbrennungsmotor vorgesehen. Die Vorrichtung umfasst eine an einem Zylinder angeordnete Glüheinrichtung zum Bereitstellen einer Glühtemperatur in dem Zylinder, sowie Steuergerät, das ausgebildet ist, um einen oder mehrere Betriebsparameter zum Betreiben des Verbrennungsmotors bereitzustellen, und um die Nachglühtemperatur bei einem definierten Betriebszustand des Verbrennungsmotors solange zu reduzieren, bis eine Änderung des Betriebsparameters aufgrund des Reduzierens der Nachglühtemperatur zur Beibehaltung des definierten Betriebszustandes, insbesondere zur Beibehaltung der eingespritzten Kraftstoffmenge erforderlich ist.

Weiterhin kann ein Steuergerät ausgebildet sein, um den Betriebsparameter zum Betreiben des Verbrennungsmotors mit Hilfe einer Drehzahlregelung bereitzustellen.

Gemäß einem weiteren Aspekt ist ein Computerprogrammprodukt mit darauf gespeichertem maschinenlesbaren Code vorgesehen, mit dem ein Steuergerät betreibbar ist, um das obige Verfahren durchzuführen.

### Kurzbeschreibung der Zeichnungen

Bevorzugte Ausführungsformen der Erfindung werden nachfolgend anhand der beigefügten Zeichnungen näher erläutert. Es zeigen:
- Fig. 1: eine schematische Darstellung eines Zylinders eines selbstzündenden Verbrennungsmotors; und
- Fig. 2: ein Flussdiagramm zur Veranschaulichung einer Ausführungsform des Ver- fahrens gemäß der vorliegenden Erfindung.

### Beschreibung der Ausführungsformen

Fig. 1 zeigt eine schematische Querschnittsdarstellung eines Zylinders 1 eines selbstzündenden Verbrennungsmotors. Der Zylinder 1 umfasst einen Brennraum 6, in dem sich ein Kolben 2 bewegt. In den Brennraum 6 wird über ein Einlassventil 3 Luft eingelassen und Verbrennungsrückstände werden über ein Auslassventil 4 ausgestoßen. Im Betrieb des Verbrennungsmotors wird Kraftstoff über einen Injektor 5 zum Zeitpunkt der größtmöglichen Verdichtung der in den Brennraum 6 eingelassenen Luft eingespritzt Eine Zündung des Kraftstoff-Luft-Gemisches erfolgt, wenn die Temperatur des Kraftstoff-Luft-Gemisches ausreichend hoch ist, z.B. > 200°C. Um beim Starten des Verbrennungsmotors die Temperatur des Kraftstoff-Luft-Gemisches lokal auf eine Temperatur anzuheben, bei der eine Zündung erfolgen kann, ist ein Glüheinrichtung in Form eines Glühstiftes 7 vorgesehen, der an der Brennkammer 6 angeordnet ist und der eine Wärmequelle zum Erwärmen des Kraftstoff-Luft-Gemisches darstellt.

Die benötigte Glühtemperatur ist daher beim Start des Motors hoch und nimmt mit zunehmender Erwärmung des Brennraums ab. Bei ausreichend erwärmtem Verbrennungsmotor kann auf ein Glühen vollständig verzichtet werden, so dass der Glühstift 7 nach einer bestimmten Zeit nach dem Starten des Motors abgeschaltet wird.

Der Glühstift 7 ist vorzugsweise ein Keramik-Glühstift mit einer maximalen Glühtemperatur von beispielsweise 1400°C. Die Lebensdauer eines solchen Glühstiftes hängt erheblich davon ab, für welche Zeitdauer der Glühstift bei einer so hohen Temperatur betrieben wird. Verringert man die Glühtemperatur, erhöht sich folglich die Gesamtlebensdauer eines solchen Glühstiftes. Bei Temperaturen um z.B. ca. 900°C wird die Lebensdauer des Glühstiftes 7 nicht wesentlich von der Glühtemperatur beeinträchtigt. Der Glühstift 7 wird durch ein Steuergerät 8 angesteuert, indem eine Spannung angelegt wird, die gemäß einer bekannten Beziehung einer bestimmten Glühtemperatur entspricht

Das Steuergerät 8 führt zum Einstellen der Glühtemperatur folgendes in Fig. 2 als Flussdiagramm angegebenes Verfahren durch.

Bei einem Schritt S1 wird der Motor gestartet und die Glühtemperatur auf die maximale Glühtemperatur, z.B. 1400°C eingestellt, d.h. das Steuergerät steuert den Glühstift entsprechend an. In einem nachfolgenden Schritt S2 wird festgestellt, ob der Motor eine bestimmte Temperatur, wie z.B. 80°C, aufweist, wie z.B. nach einem Warmstart, oder diese Temperatur mittlerweile erreicht hat, sodass kein (weiteres) Nachglühen erforderlich ist und der Glühstift 7 daher abgeschaltet bzw. nicht angesteuert wird.

In einem Schritt S3 wird überprüft, ob sich der Verbrennungsmotor in einem definierten Betriebszustand befindet, wie z.B. in einem Leerlauf, insbesondere in einem Leerlaufzustand ohne Ladedruck und ohne Abgasrückführung und mit einer definierten Bord-Netz-Belastung, um das abgerufene Drehmoment möglichst gering zu halten. Dieser Betriebszustand ist vorteilhaft, da er einem Betriebszustand entspricht, bei dem eine möglichst geringe Menge Kraftstoff eingespritzt wird. Liegt der definierte Betriebszustand nicht vor, so fährt das Verfahren mit Schritt S2 fort.

Liegt der definierte Betriebszustand vor bzw. wurde gemäß einer weiteren Ausführungsform während einer bestimmten Zeitdauer eingenommen, so wird in Schritt S4 überprüft, ob eine Mindestglühtemperatur erreicht worden ist, wie z.B. 900°C, bei der die Temperatur keinen Einfluss auf die Lebensdauer des Glühstiftes mehr ausüben kann. Ist dies der Fall so ist eine weitere Reduzierung der Nachglühtemperatur nicht notwendig und das Verfahren kehrt zu Schritt S2 zurück. Ist die Mindestglühtemperatur noch nicht erreicht worden, so wird das Verfahren mit Schritt S5 fortgesetzt

In Schritt S5 wird, gesteuert durch das Steuergerät 8, die Glühtemperatur des Glühstiftes 7 um einen bestimmten Betrag reduziert. Dies erfolgt, indem die durch das Steuergerät 8 an den Glühstift 7 angelegte Spannung reduziert wird. Beispielsweise kann für einen beispielhaften Glühstift die Spannung um 500 mV reduziert werden, um eine Erniedrigung der Glühtemperatur um ca. 50°C zu bewirken. Das Reduzieren der Nachglühtemperatur kann in festgelegten Temperaturschritten bzw. durch definierte Reduzierung der an den Glühstift angelegten Spannung erfolgen oder kann kontinuierlich mit einem bestimmten Gradienten erfolgen.

In einem nachfolgenden Schritt S6 wird nun festgestellt, ob sich ein Betriebsparameter des Motors ändert Im Detail wird festgestellt, ob die Drehzahlregelung des Motors eine signifikante Erhöhung der einzuspritzenden Kraftstoffmenge feststellt oder ob die einzuspritzende Kraftstoffmenge im Wesentlichen sich nicht verändert, obwohl die Glühtemperatur reduziert wurde. Alternativ zur Drehzahlregelung aber nicht Teil der Erfindung kann auch die Stellgröße einer zylinderdruckbasierten Momentenregelung zur Erkennung einer Veränderung der erforderlichen Einspritzmenge genutzt werden. Weiterhin alternativ aber nicht Teil der Erfindung oder zusätzlich kann z.B. anhand einer Überwachung der Drehzahl festgestellt werden, ob sich die Laufruhe des Motors verschlechtert. Die Laufunruhe kann auch durch eine direkte Messung des Zylinderinnendrucks bei der Verbrennung und einer Auswertung der Druck bzw. Momentenschwankungen von Verbrennung zu Verbrennung erkannt werden. Wird keine Veränderung der einzuspritzenden Kraftstoffmenge durch die Drehzahlregelung bzw. keine Verschlechterung der Laufruhe (nicht Teil der Erfindung) z.B. durch Drehzahlschwankungen (nicht Teil der Erfindung) oder Druck- bzw. Momentenschwankungen festgestellt (nicht Teil der Erfindung), so kehrt das Verfahren zu Schritt S4 zurück und die Glühtemperatur wird weiter reduziert, solange die Mindestglühtemperatur noch nicht erreicht worden ist. Alternativ aber nicht Teil der Erfindung kann als Betriebsparameter auch eine Motorhochlaufzeit ermittelt werden, die von dem Motor benötigt wird ausgehend von einem Leerlauf des Motors von einer bestimmten Anfangsdrehzahl auf eine bestimmte End-Drehzahl zu gelangen. Abhängig von der Hochlaufzeit kann festgestellt werden, z.B. durch Vergleichen mit Referenzwerten, ob sich Betriebsparameter aufgrund der Reduzierung der Nachglühtemperatur geändert haben oder nicht.

Bei einer Ausführungsform kann in Schritt S6 vorzugsweise eine Veränderung der Kraftstoffmenge während eines bestimmten Zeitraums analysiert werden, um daraus auf eine Erhöhung der einzuspritzenden Kraftstoffmenge zu schließen. Dieser Zeitraum berücksichtigt Zyklus- und sonstige Verzögerungszeiten im Gesamtsystem und kann beispielsweise zwischen 5 bis 30 Sekunden, vorzugsweise zwischen 10 bis 15 Sekunden betragen. Während dieses Zeitraums kann alternativ oder zusätzlich der Verlauf der Änderung der einzuspritzenden Kraftstoffmenge analysiert werden und bereits bei einem festgestellten Ansteigen der einzuspritzenden Kraftstoffmenge, z.B. durch Überprüfen, ob die Ableitung des Verlaufs der Kraftstoffmenge einen positiven Gradienten ergibt, kann auf eine zu starke Reduzierung der Nachglühtemperatur geschlossen werden. Somit kann bereits frühzeitig, sogar ohne dass aufgrund des Verfahrens die einzuspritzende Kraftstoffmenge bereits erheblich angestiegen ist, eine Veränderung durch das Reduzieren der Nachglühtemperatur detektiert werden und im Fall, dass mit einem erheblichen Ansteigen der einzuspritzenden Kraftstoffmenge in Kürze bzw. bei einer weiteren Reduzierung der Nachglühtemperatur zu rechnen ist, die Nachglühtemperatur nicht weiter reduziert werden oder wieder erhöht werden, ohne dass es zu einer wesentlichen Erhöhung der Menge des eingespritzten Kraftstoffs bzw. zu einer Laufunruhe kommen kann (nicht Teil der Erfindung).

Wird in Schritt S6 festgestellt, dass die Glühtemperatur zu niedrig ist, nämlich z.B. durch Feststellen einer Erhöhung der einzuspritzenden Kraftstoffmenge, was durch die Drehzahlregelung festgestellt wird, bzw. durch Feststellen einer Laufunruhe (nicht Teil der Erfindung), so wird die Glühtemperatur in Schritt S7, analog zu der Reduzierung in Schritt S5 wieder diskret oder kontinuierlich erhöht, um die Nachglühtemperatur wieder auf oder über eine Glühtemperatur einzustellen, bei der der Verbrennungsmotor optimal betrieben werden kann. Alternativ kann in Schritt S7 auch eine Angabe berücksichtigt werden, mit der das Maß der Erhöhung bestimmt werden kann. So kann z.B. die Änderung der Drehzahl (nicht Teil der Erfindung) bzw. die Menge, um die sich die einzuspritzende Kraftstoffmenge aufgrund der letzten Reduzierung der Nachglühtemperatur erhöht hat

Die Anpassung der Nachglühtemperatur bei diesem Verfahren erfolgt immer bei einem definierten Betriebszustand, nämlich in einem Leerlaufzustand des Motors und wird nicht angewendet, wenn sich der Motor in einem anderen nicht eindeutig zu definierenden Betriebszustand befindet. Jedoch kann entsprechend der eingestellten Nachglühtemperatur, die in dem oben beschriebenen Verfahren bestimmt worden ist, ein Korrekturwert ermittelt werden, mit dem ein entsprechendes Kennfeld im Steuergerät 8 beaufschlagt wird, durch das die Nachglühtemperatur bei anderen Betriebszuständen eingestellt wird.

Das Kennfeld berücksichtigt die Kühlwassertemperatur, den Atmosphärendruck und die Motorzyklen nach Starten des Motors sowie die Drehzahl und Einspritzmenge des Kraftstoffes und liefert eine Spannung zum Anlegen an den Glühstift. Das Kennfeld berücksichtigt in der Regel nicht bauliche Toleranzen des Motors, Kraftstoffqualität bzw. Parameter des Gesamtsystems, in dem der Motor betrieben wird. Durch Durchführen des Verfahrens für eine bestimmte Zeitdauer nach dem Motorstart lässt sich ein entsprechender Korrekturwert ermitteln, mit dem das entsprechende Kennfeld modifiziert werden kann, um die Einstellung der Nachglühtemperatur bei weiteren Betriebszuständen des Motors adaptiv an das individuelle Motorsystem anzupassen.

Das Verfahren gemäß der vorliegenden Erfindung ermöglicht eine adaptive Einstellung der Nachglühtemperatur abhängig von der Kraftstoffqualität, dem Aufbau und den Toleranzen des Motors und des Gesamtsystems und den Atmosphärendruck. Es ist keine spezielle Anpassung in Abhängigkeit der Kraftstoffqualität und des Atmosphärendrucks notwendig. Gleichzeitig wird die Lebensdauer des Glühstiftes geschont, da die Glühtemperatur, sobald es der Betrieb des Motors zulässt, reduziert wird. Des Weiteren wird bei einer niedrigeren Glühtemperatur auch der Kraftstoffverbrauch gesenkt, da der Generator eine geringere Leistung zur Ansteuerung des Glühstiftes bereitstellen muss.

## Patentansprüche

1. Verfahren zum Einstellen einer Nachglühtemperatur in einem selbstzündenden Verbrennungsmotor, **dadurch gekennzeichnet, dass** die Nachglühtemperatur bei einem definierten Betriebszustand des Verbrennungsmotors solange reduziert wird, bis eine Drehzahlregelung des Motors eine signifikante Erhöhung der einzuspritzenden Kraftstoffmenge feststellt.

2. Verfahren nach Anspruch 1, **dadurch gekennzeichnet, dass** wenn eine Erhöhung der einzuspritzenden Kraftstoffmenge erforderlich ist, die Reduzierung der Nachglühtemperatur erhöht wird.

3. Verfahren nach einem der Ansprüche 1 bis 2, **dadurch gekennzeichnet, dass** die Erhöhung der einzuspritzenden Kraftstoffmenge abgeschätzt wird, indem ein zeitlicher Gradient der einzuspritzenden Kraftstoffmenge während des Reduzierens der Nachglühtemperatur ermittelt wird, wobei erkannt wird, dass eine Erhöhung der einzuspritzenden Kraftstoffmenge erforderlich ist, wenn der Gradient einen bestimmten Schwellwert übersteigt.

4. Verfahren nach einem der Ansprüche 1 bis 2, **dadurch gekennzeichnet, dass** erkannt wird, dass eine Erhöhung der einzuspritzenden Kraftstoffmenge erforderlich ist, wenn ein Mittelwert der einzuspritzenden Kraftstoffmenge über einen bestimmten Zeitraum größer oder um einen bestimmten Betrag größer ist als ein Mittelwert der einzuspritzenden Kraftstoffmenge über einen vorangehenden Zeitraum.

5. Verfahren nach einem der Ansprüche 1 bis 4, wobei nach dem Starten des Verbrennungsmotors die Nachglühtemperatur auf eine maximale Nachglühtemperatur eingestellt wird und/oder wobei bei Erreichen einer Mindest-Nachglühtemperatur die Nachglühtemperatur nicht weiter reduziert wird.

6. Vorrichtung zum Einstellen einer Nachglühtemperatur für einen selbstzündenden Verbrennungsmotor umfassend einen an einem Zylinder angeordnete Glüheinrichtung (7) zum Bereitstellen einer Glühtemperatur in dem Zylinder, **gekennzeichnet durch**,
- ein Steuergerät (8), das ausgebildet ist, um eine einzuspritzende Kraftstoffmenge zum Betreiben des Verbrennungsmotors bereitzustellen, und die Nachglühtemperatur bei einem definierten Betriebszustand des Verbrennungsmotors solange zu reduzieren, bis Erhöhung der einzuspritzenden Kraftstoffmenge aufgrund des Reduzierens der Nachglühtemperatur zur Beibehaltung des definierten Betriebszustandes, erforderlich ist.

7. Vorrichtung nach Anspruch 6, **gekennzeichnet durch**, dass das Steuergerät ausgebildet ist, um die einzuspritzende Kraftstoffmenge zum Betreiben des Verbrennungsmotors mit Hilfe einer Drehzahlregelung bereitzustellen.

8. Computerprogrammprodukt mit darauf gespeichertem maschinenlesbarem Code, mit dem ein Steuergerät angesteuert wird und ein Verfahren gemäß einem der Ansprüche 1 bis 5 durchführt.

## Claims

1. Method for adjusting a postglow temperature in an auto-ignition internal combustion engine, **characterized in that**, in a defined operating state of the internal combustion engine, the postglow temperature is reduced until a rotational speed regulator of the engine detects a significant increase in the fuel quantity for injection.

2. Method according to Claim 1, **characterized in that**, if an increase in the fuel quantity for injection is required, the reduction of the postglow temperature is increased.

3. Method according to one of Claims 1 to 2, **characterized in that** the increase in the fuel quantity for injection is estimated by virtue of a gradient over time of the fuel quantity for injection being determined during the reduction of the postglow temperature, with it being detected that an increase in the fuel quantity for injection is required if the gradient exceeds a certain threshold value.

4. Method according to one of Claims 1 to 2, **characterized in that** it is detected that an increase in the fuel quantity for injection is required if, over a certain time period, a mean value of the fuel quantity for injection is greater, or greater by a certain magnitude, than a mean value of the fuel quantity for injection over a preceding time period.

5. Method according to one of Claims 1 to 4, with the postglow temperature being set to a maximum postglow temperature after the starting of the internal combustion engine, and/or with the postglow temperature being reduced no further when a minimum postglow temperature is reached.

6. Device for adjusting a postglow temperature for an auto-ignition internal combustion engine, comprising a glow device (7), which is arranged on a cylinder, for providing a glow temperature in the cylinder, **characterized by**
- a control unit (8) which is designed to provide a fuel quantity for injection for the operation of the internal combustion engine, and, in a defined operating state of the internal combustion engine, to reduce the postglow temperature until, on account of the reduction of the postglow temperature, an increase in the fuel quantity for injection is required to maintain the defined operating state.

7. Device according to Claim 6, **characterized in that** the control unit is designed to provide the fuel quantity for injection for the operation of the internal combustion engine by means of a rotational speed regulator.

8. Computer program product having stored thereon machine-readable code by means of which a control unit is actuated and carries out a method according to one of Claims 1 to 5.

## Revendications

1. Procédé pour ajuster une température de post-chauffage dans un moteur à combustion interne à auto-allumage, **caractérisé en ce que** la température de post-chauffage est réduite dans un état de fonctionnement défini du moteur à combustion interne jusqu'à ce qu'une régulation du régime du moteur établisse une augmentation significative de la quantité de carburant à injecter.

2. Procédé selon la revendication 1, **caractérisé en ce que** si une augmentation de la quantité de carburant à injecter est nécessaire, la réduction de la température de post-chauffage est accrue.

3. Procédé selon l'une quelconque des revendications 1 à 2, **caractérisé en ce que** l'augmentation de la quantité de carburant à injecter est estimée, en déterminant un gradient temporel de la quantité de carburant à injecter pendant la réduction de la température de post-chauffage, où l'on reconnait qu'une augmentation de la quantité de carburant à injecter est nécessaire si le gradient dépasse une valeur seuil déterminée.

4. Procédé selon l'une quelconque des revendications 1 à 2, **caractérisé en ce que** l'on reconnait qu'une augmentation de la quantité de carburant à injecter est nécessaire si une valeur moyenne de la quantité de carburant à injecter est supérieure, pendant un intervalle de temps déterminé, ou est supérieure d'une valeur déterminée, à une valeur moyenne de la quantité de carburant à injecter pendant un intervalle de temps précédent.

5. Procédé selon l'une quelconque des revendications 1 à 4, dans lequel, après le démarrage du moteur à combustion interne, la température de post-chauffage est ajustée à une température de post-chauffage maximale et/ou dans lequel, une fois atteinte une température de post-chauffage minimale, la température de post-chauffage n'est plus réduite davantage.

6. Dispositif pour ajuster une température de post-chauffage pour un moteur à combustion interne à auto-allumage comprenant un dispositif de chauffage (7) disposé sur un cylindre, pour fournir une température de post-chauffage dans le cylindre, **caractérisé par** :
- un appareil de commande (8), qui est réalisé de manière à fournir une quantité de carburant à injecter pour faire fonctionner le moteur à combustion interne, et pour réduire la température de post-chauffage dans un état de fonctionnement défini du moteur à combustion interne jusqu'à ce qu'une augmentation de la quantité de carburant à injecter soit nécessaire sur la base de la réduction de la température de post-chauffage en vue de conserver l'état de fonctionnement défini.

7. Dispositif selon la revendication 6, **caractérisé en ce que** l'appareil de commande est réalisé de manière à fournir la quantité de carburant à injecter pour faire fonctionner le moteur à combustion interne à l'aide d'une régulation du régime.

8. Produit de programme informatique avec un code lisible en machine mémorisé sur celui-ci, avec lequel un appareil de commande est commandé et un procédé selon l'une quelconque des revendications 1 à 5 est mis en oeuvre.
